# FASCICULE DE BREVET EUROPEEN

(11) **EP 4 065 926 B1**
(45) Date de publication et mention de la délivrance du brevet: **03.01.2024**
(21) Numéro de dépôt: 20823896.4
(22) Date de dépôt: 16.11.2020
(51) Int. Cl.: F42D 5/04, F42D 5/045

(54) **DISPOSITIF MOBILE DE NEUTRALISATION D'ARME CHIMIQUE OU BIOLOGIQUE**
MOBILE VORRICHTUNG ZUR NEUTRALISIERUNG EINER CHEMISCHEN ODER BIOLOGISCHEN WAFFE
MOBILE DEVICE FOR NEUTRALIZING A CHEMICAL OR BIOLOGICAL WEAPON

(30) Priorité: 25.11.2019 FR 1913144
(43) Date de publication de la demande: 05.10.2022
(73) Titulaire: ArianeGroup SAS, 78130 Les Mureaux (FR)
(72) Inventeur: DERODE, Thibault, 33185 LE HAILLAN (FR)
(74) Mandataire: Cabinet Beau de Loménie
(86) Numéro de dépôt international: PCT/FR2020/052089
(87) Numéro de publication internationale: WO 2021/105584

(56) Documents cités:
- EP-B1- 0 991 449
- EP-B1- 1 154 821
- US-A1- 2007 039 453

## Description

### Domaine Technique

La présente invention se rapporte au domaine général de la neutralisation d'une munition, et plus particulièrement d'une munition chimique et biologique.

### Technique antérieure

Actuellement, les solutions pour neutraliser les munitions chimiques ou biologiques sont des outils industriels lourds qui ne peuvent pas être déplacés.

Ainsi, les solutions de neutralisation existantes ne peuvent pas être utilisées dans des lieux difficiles d'accès, ou en zone de conflit.

En outre, le fait de déplacer les munitions chimiques ou biologiques vers les outils industriels pour les neutraliser peut rencontrer des difficultés.

### Exposé de l'invention

La présente invention a donc pour but principal de fournir une solution mobile telle que celle du brevet EP 0991 449 B1 permettant de neutraliser une arme chimique ou biologique.

La présente invention a également comme objet de fournir une solution simple d'utilisation.

Selon un premier aspect, l'invention concerne un dispositif de neutralisation d'une arme chimique ou biologique comprenant :
- une enceinte étanche qui délimite un volume interne et qui est mobile entre une position rétractée et une position déployée ;
- une charge pyrotechnique de neutralisation qui est disposée à l'intérieur de l'enceinte ;
- un agent décontaminant disposé à l'intérieur de l'enceinte et qui entoure la charge pyrotechnique de neutralisation ;
- un agent de mitigation qui est disposé à l'intérieur de l'enceinte, caractérisé en ce que l'agent de mitigation recouvre l'agent décontaminant.

Selon une caractéristique possible, le dispositif comprend un filtre qui est relié au volume interne de l'enceinte par un canal.

Selon une caractéristique possible, dispositif comprend un système de commande de mise à feu de la charge pyrotechnique de neutralisation, le système de commande de mise à feu étant relié par un fil à la charge pyrotechnique de neutralisation, le fil passant par le canal.

Selon une caractéristique possible, le dispositif comprend une enveloppe interne située à l'intérieur de l'enceinte et qui maintient l'agent de mitigation.

Selon une caractéristique possible, l'agent de mitigation est une mousse aqueuse. Selon une caractéristique possible, l'enceinte est formée par une enveloppe souple. Selon une caractéristique possible, l'agent décontaminant comprend une substance minérale solide pulvérulente.

Selon une caractéristique possible, un sarcophage qui comprend une zone de fragilité entoure la charge pyrotechnique de neutralisation.

Selon une caractéristique possible, le sarcophage comprend un caisson fermé par un couvercle, la zone de fragilité correspondant à la jonction entre le caisson et le couvercle.

Selon un autre aspect, l'invention concerne un procédé d'utilisation du dispositif selon l'une quelconque des caractéristiques précédentes comprenant les étapes suivantes :
- creusement d'un trou dans un sol ;
- mise en place de l'enceinte par-dessus le trou creusé précédemment ;
- versement d'une première couche d'agent décontaminant au fond du trou ;
- mise en place d'une arme chimique ou biologique sur laquelle est installée la charge pyrotechnique de neutralisation à l'intérieur de l'enceinte par-dessus la première couche d'agent décontaminant ;
- versement d'une deuxième couche d'agent décontaminant par-dessus l'arme chimique ou biologique ;
- mise en place de l'agent de mitigation à l'intérieur de l'enceinte par-dessus la deuxième couche d'agent décontaminant ;
- fermeture et mise en en position rétractée de l'enceinte ;
- mise à feu de la charge pyrotechnique de neutralisation.

Selon une caractéristique possible, la deuxième couche d'agent décontaminant comprend une première sous-couche formée par un mélange d'agent décontaminant avec une fraction du sol extrait lors du creusement du trou, et une deuxième sous-couche déposée sur la première sous-couche et qui est formée par l'agent décontaminant.

Selon une caractéristique possible, l'arme chimique ou biologique et la charge pyrotechnique de neutralisation sont installés dans un sarcophage qui comprend une zone de fragilité.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif.
[Fig. 1] La figure 1 représente schématiquement une vue en coupe d'un dispositif selon un mode de réalisation possible avant explosion.
[Fig. 2] La figure 2 représente schématiquement une vue en perspective de l'extérieure d'un dispositif avant explosion.
[Fig. 3] La figure 3 représente schématiquement une vue en perspective de l'extérieure d'un dispositif après explosion.
[Fig. 4] La figure 4 représente schématiquement une variante dans laquelle l'enceinte 3 est formée par des parois rigides et est en position rétractée.
[Fig. 5] La figure 5 représente schématiquement une variante dans laquelle l'enceinte 3 est formée par des parois rigides et est en position déployée.

### Description des modes de réalisation

Comme cela est illustré sur la figure 1, un dispositif 1 de neutralisation d'une arme 2 chimique ou biologique comprend une enceinte 3 qui est étanche et qui délimite un volume interne 31 dans laquelle l'arme 2 est placée afin d'être neutralisée.

Lorsque l'arme 2 est une arme chimique, l'arme 2 peut être une munition chimique, ou bien un engin explosif improvisé à chargement chimique. Lorsque l'arme 2 est une arme biologique, l'arme 2 peut être une munition à chargement biologique, ou bien un engin explosif improvisé à chargement biologique.

L'enceinte 3 est mobile entre une position rétractée (figure 2) et une position déployée (figure 3), le volume interne 31 délimité par l'enceinte 3 étant plus grand en position déployée par rapport à la position rétractée.

L'enceinte 3 est en position rétractée avant explosion et neutralisation de l'arme 2, et l'enceinte 3 est en position déployée après explosion et neutralisation de l'arme 2. Le passage de l'enceinte 3 de sa position rétractée à la position déployée permet à l'enceinte 3 de résister à l'explosion de l'arme 2. L'arme 2 étant une arme chimique ou biologique, la charge explosive est réduite par rapport à une arme conventionnelle.

L'enceinte 3 est étanche, c'est-à-dire qu'elle retient les gaz et les liquides, afin d'empêcher la dissémination des gaz, liquides et poussières qui sont susceptibles d'être libérés lors de la neutralisation de l'arme 2.

Dans l'exemple de réalisation illustré sur les figures, l'enceinte 3 est formée par une paroi souple, l'enceinte 3 passant de sa position rétractée à sa position déployée sous l'effet de l'explosion de l'arme 2.

L'enceinte 3 peut être en tissu étanche, comme par exemple CORETECH Shelterguard^{®}, ou bien en Tychem 10 000 ^{®}.

Selon une autre variante possible illustrée sur les figures 4 et 5, l'enceinte 3 est formée par des parois rigides, par exemple des parois métalliques, qui coulissent entre elles afin d'assurer un déploiement de l'enceinte 3 lors de l'explosion.

Selon une autre variante possible, l'enceinte 3 est formée par une paroi souple, par exemple un tissu, renforcée par des renforts rigides, par exemple des tiges métalliques.

Le dispositif 1 comprend également une charge pyrotechnique de neutralisation 4 qui est configurée pour être installée contre l'arme 2 et à l'intérieur de l'enceinte 3. La charge pyrotechnique de neutralisation 4 a pour fonction d'initier l'explosion de l'arme 2 afin que ladite arme 2 libère la substance active chimique ou biologique. La charge pyrotechnique de neutralisation 4 est adaptée en fonction de l'arme 2 chimique ou biologique à neutraliser.

Le dispositif 1 comprend en outre un agent décontaminant 5 qui est disposé à l'intérieur de l'enceinte 3 et qui entoure l'arme 2 et la charge pyrotechnique de neutralisation 4. L'agent décontaminant 5 a pour fonction de réagir avec la substance active chimique ou biologique qui est libérée par l'arme 2 lors de l'explosion de ladite arme 1. L'agent décontaminant 5 est adapté en fonction de la substance active présente dans l'arme 2. Selon une variante possible permettant de limiter les effluents liquides et d'obtenir une bonne tolérance à l'explosion, l'agent décontaminant 5 est un décontaminant minéral solide sous forme de poudre. L'agent décontaminant 5 peut par exemple comprendre de l'hypochlorite de calcium, de l'oxyde de calcium, de l'hydroxyde de calcium, ou un mélange de ces composants.

Le dispositif 1 comprend également un agent de mitigation 6 qui est disposé à l'intérieur de l'enceinte 3 et qui recouvre l'agent décontaminant 5. L'agent de mitigation 6 a pour fonction d'absorber une partie de l'énergie libérée par l'explosion de la charge pyrotechnique de neutralisation 4 et de l'arme 2, l'agent de mitigation permet notamment de réduire fortement l'onde de surpression générée par l'explosion. L'agent de mitigation 6 permet également de limiter la dissémination de poussières et de liquides qui sont notamment issus des chargements toxiques de l'arme 2.

L'agent de mitigation 6 peut par exemple être une mousse aqueuse. Lorsque l'agent de mitigation 6 est une mousse aqueuse, ou un bien un autre matériau fluide, le dispositif 1 peut comprendre une enveloppe interne 61 qui est située à l'intérieur de l'enceinte 3 et qui permet de maintenir l'agent de mitigation 6. L'enveloppe interne 61 peut être une paroi souple, qui par exemple est en tissu.

Le dispositif 1 de neutralisation de l'arme 2 chimique ou biologique a l'avantage d'être mobile et ainsi peut être utilisé sur le lieu où l'arme 2 a été trouvée.

Le dispositif 1 de neutralisation peut être utilisé selon un procédé qui comprend les étapes suivantes :
- creusement d'un trou dans un sol ;
- mise en place de l'enceinte 3 par-dessus le trou creusé précédemment ;
- versement d'une première couche d'agent décontaminant 5 au fond du trou ;
- mise en place de l'arme 2 sur laquelle est installée la charge pyrotechnique de neutralisation 4 à l'intérieur de l'enceinte 3 par-dessus la première couche d'agent décontaminant 5 ;
- versement d'une deuxième couche d'agent décontaminant 5 par-dessus l'arme 2 et la charge pyrotechnique de neutralisation 4, de sorte que l'agent décontaminant entoure l'arme 2 et la charge pyrotechnique de neutralisation 4 ;
- mise en place de l'agent de mitigation 6 à l'intérieur de l'enceinte 3 par-dessus la deuxième couche d'agent décontaminant 5 ;
- fermeture et mise en en position rétractée de l'enceinte 3;
- mise à feu de la charge pyrotechnique de neutralisation 4, déclenchant ainsi l'explosion de l'arme 2, l'explosion provoquant le gonflement de l'enceinte 3 et son passage dans sa position déployée.

L'ensemble de gaz, poussières et liquides résultant de l'explosion de l'arme 2 sont contenues dans l'enceinte 3. L'agent toxique contenu dans l'arme 2 est neutralisé par l'agent décontaminant 5. Le dispositif 1 peut ensuite être déplacé vers une filière d'élimination finale, comme par exemple un centre d'incinération.

L'agent décontaminant 5 qui est disposé autour de l'arme 2 et de la charge pyrotechnique de neutralisation 4 peut être mélangé avec une portion du sol qui a été retirée lors du creusement du trou dans le sol. Ainsi, selon une variante possible, la deuxième couche d'agent décontaminant 5 qui est versée par-dessus l'arme 2 comprend d'une part une première sous-couche formée par un mélange d'agent décontaminant 5 avec une fraction du sol extrait lors du creusement du trou, et d'autre part une deuxième sous-couche déposée sur la première sous-couche et qui est formée par l'agent décontaminant 5.

Selon une variante possible permettant de purger les gaz emprisonnés dans l'enceinte 3 après l'explosion tout en évitant de relâcher des espèces nocives, le dispositif 1 comprend un filtre 7 qui est relié au volume interne 31 de l'enceinte 3 par un canal 71. Le filtre 7 peut par exemple comprendre un filtre au charbon actif. Le filtre 7 permet de dégonfler l'enceinte 3 après le tir de neutralisation de manière sécurisée, facilitant ainsi le transport du dispositif 1 vers la filière d'élimination totale.

Le dispositif 1 peut comprendre un système de commande de mise à feu 41 de la charge pyrotechnique de neutralisation 4 qui est reliée à ladite charge pyrotechnique de neutralisation 4 par un fil. Selon une variante de réalisation possible, le fil reliant la charge pyrotechnique de neutralisation 4 au système de commande de mise à feu 41 passe par le canal 71.

Selon une variante de réalisation permettant au dispositif 1 d'augmenter sa résistance à la projection de fragments, l'arme 2 et la charge pyrotechnique de neutralisation 4 peuvent être disposées à l'intérieur d'un sarcophage 8 qui a pour fonction de contenir les fragments projetés par l'explosion de l'arme 2. Le sarcophage 8 peut par exemple être formé en fibres aramides. Afin d'éviter une montée en pression trop importante du sarcophage 8, le sarcophage 8 comprend une zone de fragilité, de sorte que le sarcophage 8 se rompe par sa zone de fragilité lors du tir de neutralisation de l'arme 2.

Le sarcophage 8 peut comprendre un caisson fermé par un couvercle, la zone de fragilité correspondant à la jonction entre le caisson et le couvercle. Le caisson peut par exemple être formé par un tube qui est ouvert à une extrémité, l'extrémité ouverte du tube étant obturée par un couvercle. Selon un autre exemple possible, le tube est ouvert à ses deux extrémités, les extrémités étant chacune obturée par un couvercle.

L'invention n'est pas limitée aux exemples présentés sur les figures, d'autres variantes peuvent être utilisées.

## Revendications

1. Dispositif (1) de neutralisation d'une arme (2) chimique ou biologique comprenant :
- une enceinte (3) étanche qui délimite un volume interne (31) et qui est mobile entre une position rétractée et une position déployée ;
- une charge pyrotechnique de neutralisation (4) qui est disposée à l'intérieur de l'enceinte (3) ;
- un agent décontaminant (5) disposé à l'intérieur de l'enceinte (3) et qui entoure la charge pyrotechnique de neutralisation (4) ;
- un agent de mitigation (6) qui est disposé à l'intérieur de l'enceinte (3), **caractérisé en ce que** l'agent de mitigation recouvre l'agent décontaminant (5).

2. Dispositif (1) selon la revendication 1, dans lequel le dispositif (1) comprend un filtre (7) qui est relié au volume interne (31) de l'enceinte (3) par un canal (71).

3. Dispositif (1) selon la revendication 2, dans lequel ledit dispositif (1) comprend un système de commande de mise à feu (41) de la charge pyrotechnique de neutralisation (4), le système de commande de mise à feu (41) étant relié par un fil à la charge pyrotechnique de neutralisation (4), le fil passant par le canal (71).

4. Dispositif (1) selon l'une quelconque des revendications 1 à 3, dans lequel le dispositif (1) comprend une enveloppe interne (61) située à l'intérieur de l'enceinte (3) et qui maintient l'agent de mitigation (6).

5. Dispositif selon la revendication 4, dans lequel l'agent de mitigation (6) est une mousse aqueuse.

6. Dispositif (1) selon l'une quelconque des revendications 1 à 5, dans lequel l'enceinte (3) est formée par une enveloppe souple.

7. Dispositif (1) selon l'une quelconque des revendications 1 à 6, dans lequel l'agent décontaminant (5) comprend une substance minérale solide pulvérulente.

8. Dispositif (1) selon l'une quelconque des revendications 1 à 7, dans lequel un sarcophage (8) qui comprend une zone de fragilité entoure la charge pyrotechnique de neutralisation (4).

9. Dispositif (1) selon la revendication 8, dans lequel le sarcophage (8) comprend un caisson fermé par un couvercle, la zone de fragilité correspondant à la jonction entre le caisson et le couvercle.

10. Procédé d'utilisation du dispositif (1) selon l'une quelconque des revendications 1 à 9 comprenant les étapes suivantes :
- creusement d'un trou dans un sol ;
- mise en place de l'enceinte (3) par-dessus le trou creusé précédemment ;
- versement d'une première couche d'agent décontaminant (5) au fond du trou ;
- mise en place d'une arme (2) chimique ou biologique sur laquelle est installée la charge pyrotechnique de neutralisation (4) à l'intérieur de l'enceinte (3) par-dessus la première couche d'agent décontaminant (5) ;
- versement d'une deuxième couche d'agent décontaminant (5) par-dessus l'arme (2) chimique ou biologique ;
- mise en place de l'agent de mitigation (6) à l'intérieur de l'enceinte (3) par-dessus la deuxième couche d'agent décontaminant (5) ;
- fermeture et mise en en position rétractée de l'enceinte (3) ;
- mise à feu de la charge pyrotechnique de neutralisation (4).

11. Procédé selon la revendication 10, dans lequel la deuxième couche d'agent décontaminant (5) comprend une première sous-couche formée par un mélange d'agent décontaminant (5) avec une fraction du sol extrait lors du creusement du trou, et une deuxième sous-couche déposée sur la première sous-couche et qui est formée par l'agent décontaminant (5).

12. Procédé selon l'une quelconque des revendications 10 ou 11, l'arme (2) chimique ou biologique et la charge pyrotechnique de neutralisation (4) sont installés dans un sarcophage (8) qui comprend une zone de fragilité.

## Patentansprüche

1. Vorrichtung (1) zur Neutralisierung einer chemischen oder biologischen Waffe (2), umfassend:
- eine dichte Umfassung (3), die ein Innenvolumen (31) abgrenzt und die zwischen einer eingezogenen Position und einer ausgefahrenen Position beweglich ist,
- eine pyrotechnische Neutralisierungsladung (4), die im Inneren der Umfassung (3) angeordnet ist,
- ein Dekontaminationsmittel (5), das im Inneren der Umfassung (3) angeordnet ist und das die pyrotechnische Neutralisierungsladung (4) umgibt,
- ein Abschwächungsmittel (6), das im Inneren der Umfassung (3) angeordnet ist, **dadurch gekennzeichnet, dass** das Abschwächungsmittel das Dekontaminationsmittel (5) bedeckt.

2. Vorrichtung (1) nach Anspruch 1, wobei die Vorrichtung (1) ein Filter (7) umfasst, das mit dem Innenvolumen (31) der Umfassung (3) durch einen Kanal (71) verbunden ist.

3. Vorrichtung (1) nach Anspruch 2, wobei die Vorrichtung (1) ein System (41) zur Steuerung der Zündung der pyrotechnischen Neutralisierungsladung (4) umfasst, wobei das Zündungssteuerungssystem (41) durch einen Draht mit der pyrotechnischen Neutralisierungsladung (4) verbunden ist, wobei der Draht durch den Kanal (71) verläuft.

4. Vorrichtung (1) nach einem der Ansprüche 1 bis 3, wobei die Vorrichtung (1) eine Innenhülle (61) umfasst, die sich im Inneren der Umfassung (3) befindet und die das Abschwächungsmittel (6) hält.

5. Vorrichtung nach Anspruch 4, wobei das Abschwächungsmittel (6) ein wässriger Schaum ist.

6. Vorrichtung (1) nach einem der Ansprüche 1 bis 5, wobei die Umfassung (3) aus einer biegsamen Hülle gebildet ist.

7. Vorrichtung (1) nach einem der Ansprüche 1 bis 6, wobei das Dekontaminationsmittel (5) eine pulverförmige, feste, mineralische Substanz umfasst.

8. Vorrichtung (1) nach einem der Ansprüche 1 bis 7, wobei ein Sarkophag (8), der eine Schwächezone umfasst, die pyrotechnische Neutralisierungsladung (4) umgibt.

9. Vorrichtung (1) nach Anspruch 8, wobei der Sarkophag (8) einen durch einen Deckel geschlossenen Behälter umfasst, wobei die Schwächezone der Verbindung zwischen dem Behälter und dem Deckel entspricht.

10. Verfahren zur Verwendung der Vorrichtung (1) nach einem der Ansprüche 1 bis 9, das die folgenden Schritte umfasst:
- Graben eines Lochs in einem Boden,
- Instellungbringen der Umfassung (3) über das vorhergehend gegrabene Loch,
- Schütten einer ersten Schicht Dekontaminationsmittel (5) auf den Boden des Lochs,
- Instellungbringen einer chemischen oder biologischen Waffe (2), auf der die pyrotechnische Neutralisierungsladung (4) eingerichtet ist, im Inneren der Umfassung (3) über die erste Schicht Dekontaminationsmittel (5),
- Schütten einer zweiten Schicht Dekontaminationsmittel (5) über die chemische oder biologische Waffe (2),
- Instellungbringen des Abschwächungsmittels (6) im Inneren der Umfassung (3) über die zweite Schicht Dekontaminationsmittel (5),
- Schließen und Bringen der Umfassung (3) in die eingezogene Position,
- Zünden der pyrotechnischen Neutralisierungsladung (4).

11. Verfahren nach Anspruch 10, wobei die zweite Schicht Dekontaminationsmittel (5) eine erste Teilschicht, die aus einem Gemisch aus Dekontaminationsmittel (5) mit einem Anteil des beim Graben des Lochs gewonnenen Bodens gebildet wird, und eine zweite Teilschicht umfasst, die auf der ersten Teilschicht aufgebracht wird und die aus dem Dekontaminationsmittel (5) gebildet wird.

12. Verfahren nach einem der Ansprüche 10 oder 11, wobei die chemische oder biologische Waffe (2) und die pyrotechnische Neutralisierungsladung (4) in einem Sarkophag (8) eingerichtet werden, der eine Schwächezone umfasst.

## Claims

1. Device (1) for neutralizing a chemical or biological weapon (2), comprising:
- a sealed enclosure (3) which delimits an internal volume (31) and is movable between a retracted position and an extended position ;
- a pyrotechnic neutralizing charge (4) which is disposed inside the enclosure (3);
- a decontaminating agent (5) which is disposed inside the enclosure (3) and surrounds the pyrotechnic neutralizing charge (4);
- a mitigating agent (6) which is disposed in the enclosure (3), **characterized in that** the mitigating agent covers the decontaminating agent (5).

2. Device (1) according to claim 1, wherein the device (1) comprises a filter (7) which is connected to the internal volume (31) of the enclosure (3) by a channel (71).

3. Device (1) according to claim 2, wherein said device (1) comprises a control system (41) for firing of the pyrotechnic neutralizing charge (4), the firing control system (41) being connected by a wire to the pyrotechnic neutralizing charge (4), the wire passing through the channel (71).

4. Device (1) according to any one of claims 1 to 3, wherein device (1) comprises an internal envelope (61) located inside the enclosure (3) and which holds the mitigating agent (6).

5. Device according to claim 4, wherein the mitigating agent (6) is an aqueous foam.

6. Device (1) according to any one of claims 1 to 5, wherein the enclosure (3) is formed by a flexible envelope.

7. Device (1) according to any one of claims 1 to 6, wherein the decontaminating agent (5) comprises a powdered solid mineral substance.

8. Device (1) according to any one of claims 1 to 7, wherein a sarcophagus (8) which comprises a fragile zone surrounds the pyrotechnic neutralizing charge (4).

9. Device (1) according to claim 8, wherein the sarcophagus (8) comprises a chamber closed by a cover, the fragile zone corresponding to the junction between the chamber and the cover.

10. Method for using the device (1) according to any one of claims 1 to 9, comprising the following steps:
- digging a hole in the ground;
- positioning the enclosure (3) over the previously dug hole;
- pouring a first layer of decontaminating agent (5) into the bottom of the hole;
- positioning a chemical or biological weapon (2) in which the pyrotechnic neutralizing charge (4) is installed inside the enclosure (3) on top of the first layer of decontaminating agent (5);
- pouring a second layer of decontaminating agent (5) on top of the chemical or biological weapon (2);
- positioning the mitigating agent (6) inside the enclosure (3) on top of the second layer of decontaminating agent (5);
- closing the enclosure (3) and putting it in the retracted position;
- firing the pyrotechnic neutralizing charge (4).

11. Method according to claim 10, wherein the second layer of decontaminating agent (5) comprises a first sublayer formed by a mixture of decontaminating agent (5) with a portion of the soil extracted when digging the hole and a second sublayer deposited on the first sublayer and which is formed by the decontaminating agent (5).

12. Method according to either one of claims 10 or 11, the chemical or biological weapon (2) and the pyrotechnic neutralizing charge (4) are installed in a sarcophagus (8) which comprises a fragile zone.
